# EUROPÄISCHE PATENTSCHRIFT

(11) **EP 0 310 538 B1**
(45) Veröffentlichungstag und Bekanntmachung des Hinweises auf die Patenterteilung: **17.06.1992**
(21) Anmeldenummer: 88730209.9
(22) Anmeldetag: 13.09.1988
(51) Int. Cl.: H01H 3/46

(54) **Elektrischer Hochspannungs-Leistungsschalter**
Electrical high-voltage circuit breaker
Disjoncteur électrique de puissance à haute tension

(30) Priorität: 30.09.1987 DE 3733465
(43) Veröffentlichungstag der Anmeldung: 05.04.1989
(73) Patentinhaber: SIEMENS AKTIENGESELLSCHAFT, 80333 München (DE)
(72) Erfinder: Beier, Helmut, D-1000 Berlin 27 (DE); Bohrdt, Joaquin-Conrado, D-1000 Berlin 20 (DE); Gericke, Joachim, D-1000 Berlin 13 (DE); Schuler, Klaus, D-1000 Berlin 20 (DE)

(56) Entgegenhaltungen:
- DE-A- 2 913 379
- FR-A- 2 452 774

## Beschreibung

Die Erfindung bezieht sich auf einen elektrischen Hochspannungs-Leistungsschalter, dessen in von Stützisolatoren getragenen Unterbrechereinheiten angeordnete bewegliche Schaltstücke über eine Schaltstange aus Isolierstoff und ein auf Erdpotential befindliches Umlenkgetriebe von einem hydraulischen Antrieb betätigt werden, dessen Kolbenstange, eine Dichtung durchsetzend, aus dem Hydraulikzylinder herausgeführt und über einen in einem Schutzrohr geführten und auf seiner der Kolbenstange zugewandten Stirnseite mit einem Führungsring versehenen Gabelkopf über eine Koppelstange mit dem Umlenkgetriebe verbunden ist, und bei dem die Kolbenstange in ein Gewinde des Gabelkopfes eingeschraubt und die Koppelstange durch einen Querbolzen in den Gabelansätzen des Gabelkopfes festgelegt ist.

Eine derartige Ausbildung eines elektrischen Hochspannungs-Leistungsschalters ist allgemein üblich und insbesondere aus der DE-AS 29 13 379 bekannt. Während des Schaltens eines derartigen, in Freiluft aufgestellten elektrischen Hochspannungs-Leistungsschalters bewegt sich die aus dem Hydraulikzylinder austretende Kolbenstange hin und her. Sie muß die Antriebskraft über den Gabelkopf und die Koppelstange auf das Umlenkgetriebe übertragen, das mit der Schaltstange verbunden ist. Dabei wird der Gabelkopf sowohl durch Axialkräfte als auch durch Querkräfte, d. h. radial gerichtete Kräfte beansprucht. Außerdem ist zum Schutz der Kolbenstange gegen Verunreinigungen an der Stirnfläche des Hydraulikzylinders ein Schutzrohr vorgesehen, dessen Länge so bemessen ist, daß der mit der Kolbenstange verbundene Gabelkopf auch im ausgefahrenen Zustand (EIN-Stellung des Schalters) noch mit seiner mit einem Führungsring versehenen, der Kolbenstange zugewandten Stirnseite in dem Schutzrohr verbleibt.

Aus der FR-A-2 452 774 ist es bekannt, die Koppelstelle zwischen Kolbenstange und Schaltstange mit einer gewissen Elastizität zu versehen, indem ein entsprechender axialer Dehnungsbereich vorgesehen wird.

Der Erfindung liegt die Aufgabe zugrunde, den Gabelkopf so zu gestalten, daß er die beim Schalten auftretenden Kräfte ohne Schwierigkeiten aufnehmen kann, einfach herstellbar und genau gegenüber der Kolbenstange justierbar ist.

Zur Lösung dieser Aufgabe liegt bei einem elektrischen Hochspannungs-Leistungschalter der eingangs beschriebenen Art gemäß der Erfindung der Führungsring in einem eine enge Passung zum Innendurchmesser des Schutzrohres aufweisenden, im Bereich der Stirnseite angeordneten Ringansatz des Gabelkopfes, dieser Ringansatz ist durch eine Einschnürung von dem Bereich mit dem Gewinde der Kolbenstange getrennt, und im Bereich des Gewindes sind Längsschlitze vorgesehen, die durch Klemmschrauben überbrückbar sind.

Der Führungsring im Ringansatz des Gabelkopfes mit der engen Passung zum Innendurchmesser des Schutzrohres ergibt für die Kolbenstange und den Gabelkopf einen Lagerpunkt, an dem der Querkraftanteil der von dem als Kurbelgetriebe wirkenden Umlenkgetriebe auf den Gabelkopf übertragenen Kräfte aufgenommen wird. Deshalb wird die Kolbenstange nur mit Axialkräften belastet, wodurch die Dichtungen im Hydraulikzylinder, durch welche die Kolbenstange geführt ist, entlastet werden. Da zwischen dem Ringansatz und dem Gewinde im Gabelkopf, in das die Kolbenstange eingeschraubt ist, außerdem eine Einschnürung vorgesehen ist, wirkt der dem Umlenkgetriebe zugewandte Teil des Gabelkopfes wie eine weiche Biegefeder mit einer gewissen Elastizität, so daß die feste Anlage des Führungsrings an der inneren Mantelfläche des Schutzrohres nicht beeinträchtigt ist. Dies wird außerdem noch durch die Längsschlitze, die sich im Bereich des Gewindes befinden, unterstützt.

Die Justierung der Kolbenstange zum Umlenkgetriebe, die für die Einhaltung genauer Schaltwege erforderlich ist, läßt sich einfach durch ein mehr oder weniger tiefes Einschrauben der Kolbenstange in das Gewinde vornehmen. Die genau eingestellte Einschraubtiefe wird dann durch die Verspannung der das Gewinde tragenden geschlitzten Teile des Gabelkopfes untereinander mit Hilfe der die Längsschlitze überbrückenden Klemmschrauben festgespannt, so daß die Gewindeverbindung zwischen dem Gabelkopf und der Kolbenstange gegen Verdrehung gesichert ist.

Es ist weiterhin zweckmäßig, in den Gabelansätzen des Gabelkopfes mindest eine - vorzugsweise zwei - von der dem Umlenkgetriebe zugewandten Stirnfläche ausgehende, parallel zur Längsachse des Gabelkopfes verlaufende und nur in dem, vom Umlenkgetriebe aus gesehen, hinter der Bohrung für den Querbolzen liegenden Bereich mit Gewinde versehene Bohrung vorzusehen, dazu im Querbolzen, senkrecht zu seiner Längsachse verlaufend, eine entsprechende Bohrung anzubringen und eine Schraube in den Gabelkopf einzuschrauben, welche die Bohrung im Querbolzen durchsetzt und deren Kopf auf der Stirnfläche liegt. Diese Schraube sichert den Querbolzen, der die zum Umlenkgetriebe führende Koppelstange im Gabelkopf festlegt, gegen Drehung und ein Herauswandern aus dem Gabelkopf. Diese Schraube ist nur auf einer Seite des Querbolzens auf einer verhältnismäßig kurzen Länge in den Gabelkopf eingeschraubt und durchsetzt ansonsten die Bohrungen mit Spiel. Dabei hat mit Vorteil die Bohrung im Querbolzen ein größeres Spiel als die Bohrung im Gabelkopf, so daß der gabelförmige Teil des Gabelkopfes mit den Gabelansätzen eine ausreichende Elastizität behält, um die Verspannung des Gabelkopfes auf der Kolbenstange nicht zu behindern.

Im folgenden sei die Erfindung noch anhand des in den Figuren 1 bis 3 der Zeichnung schematisch dargestellten Ausführungsbeispiels näher erläutert. Figur 1 zeigt einen teilweisen Schnitt durch das Schaltergestell eines elektrischen Hochspannungs-Leistungsschalters. Die Figuren 2 und 3 zeigen, in vergrößertem Maßstab und teilweise geschnitten, den in das Schutzrohr eingreifenden Gabelkopf mit Kolben- und Koppelstange.

Bei einem zur Freiluftaufstellung bestimmten elektrischen Hochspannungs-Leistungsschalter, insbesondere einem mit SF₆ betriebenen Druckgas-Hochspannungs-Leistungsschalter, sind auf einem Schaltergestell 1 die Stützisolatoren 2 angeordnet, welche die nicht dargestellten Schaltergehäuse mit den Unterbrechereinheiten tragen, in denen sich die stehenden und beweglichen Schaltstücke befinden. Das bewegliche Schaltstück der Unterbrechereinheit wird über eine den Stützisolator 2 durchsetzende Schaltstange 3 aus Isolierstoff und ein auf Erdpotential im Schaltergestell 1 befindliches Umlenkgetriebe 4 von einem hydraulischen Antrieb 5 betätigt. Dazu ist die Kolbenstange 6 des hydraulischen Antriebs 5 über einen Gabelkopf 7 mit einer zum Umlenkgetriebe 4 führenden Koppelstange 8 verbunden.

Da die Kolbenstange 6 des hydraulischen Antriebes 5 je nach der Schalterstellung mehr oder weniger weit aus dem Hydraulikzylinder 9 hinausragt, aus dem die Kolbenstange 6 durch eine Dichtung 10 herausgeführt ist, ist vor dem Hydraulikzylinder 9 ein Schutzrohr 11 vorgesehen, welches die Kolbenstange 6 umgibt. Die Länge dieses Schutzrohres 11 ist so bemessen, daß der Gabelkopf 7 der auf seiner der Kolbenstange 6 zugewandten Stirnseite 12 mit einem Führungsring 13 versehen ist, auch in der am weitesten ausgefahrenen Stellung der Kolbenstange 6 (EIN-Stellung des Schalters) noch innerhalb des Schutzrohres 11 liegt. Der Führungsring 13 liegt in einem stirnseitigen Ringansatz 14 des Gabelkopfes 7, der eine enge Passung zum durch Pfeile angedeuteten Innendurchmesser 15 des Schutzrohres 11 aufweist. Die äußere Kante 16 des Ringansatzes 14 wirkt bei der hin- und hergehenden Bewegung der Kolbenstange 6 wie eine Abräumkante und reinigt den Innenraum des Schutzrohres 11.

Die Kolbenstange 6 ist in ein angenähert in der Mitte des Gabelkopfes 7 liegendes Gewinde 17 eingeschraubt. Zwischen dem Bereich des Gewindes 17 und dem Ringansatz 14 befindet sich eine Einschürung 18 im Gabelkopf 7. Außerdem weist der Gabelkopf 7 im Bereich des Gewindes 17 bis zur Einschnürung 18 reichende Längsschlitze 19 (siehe Figur 3) auf. Dadurch erhält der Gabelkopf 7 eine gewisse Elastizität und federnde Biegsamkeit.

Die zum Umlenkgetriebe 4 führende Koppelstange 8 ist auf der anderen Seite des Gabelkopfes 7 in den Schlitz 20 zwischen den Gabelansätzen 21 eingeführt und dort durch den Querbolzen 22 gehalten. Durch die Kurbelbewegung des Umlenkgetriebes 4 werden über die Koppelstange 8 Querkräfte auf den Gabelkopf 7 übertragen. Diese Querkräfte werden infolge der gegenüber Biegung gegebenen Elastizität des Gabelkopfes 7 über den mit enger Passung genau am Innenumfang des Schutzrohres 11 anliegenden Führungsring 13 auf das Schutzrohr 11 übertragen, so daß die Kolbenstange 6 nur mit Axialkräften beaufschlagt ist.

Für ein einwandfreies Funktionieren des Hochspannungsschalters ist es wichtig, daß zwischen der Kolbenstange 6 und dem Umlenkgetriebe 4 ein bestimmter, vorgegebener Abstand genau eingehalten wird, damit die im Hydraulikzylinder 9 vorgesehenen Hubbegrenzungen mit den gewünschten Endstellungen des beweglichen Schaltstückes übereinstimmen. Die Kolbenstange 6 wird daher in das Gewinde 17 so tief eingeschraubt, bis die durch eine Justiermarke am Umlenkgetriebe 4 erkennbare gewünschte Stellung erreicht ist. Danach werden die Längsschlitze 19 über Klemmschrauben 23 verspannt, so daß die Kolbenstange 6 im Gewinde 17 gegen Verdrehung gesichert ist und sich nicht mehr in Längsrichtung verlagern kann.

In den Gabelansätzen 21 des Gabelkopfes 7 sind außerdem zwei parallel zur Längsachse 24 des Gabelkopfes 7 verlaufende Bohrungen 25 vorgesehen, die, von der dem Umlenkgetreibe 7 zugewandten Stirnfläche 26 des Gabelkopfes 7 ausgehend, sich bis auf die andere Seite der Bohrung 27 für den Querbolzen 22 erstrecken und nur dort mit einem Gewinde 28 versehen sind. Der Querbolzen 22 ist mit entsprechenden, zueinander parallel verlaufenden, senkrecht zu seiner Längsachse angeordneten Bohrungen 29 versehen, deren durch Pfeile angedeuteter Durchmesser 30 größer als der Durchmesser der Bohrungen 25 ist.

Nach Einführung des Querbolzens 22 und der Koppelstange 8 in den Gabelkopf 7 werden dann, von der Stirnfläche 26 her, Schrauben 31 in das jeweilige Gewinde 28 eingeschraubt, deren Köpfe 32 vor der Stirnfläche 26 des Gabelkopfes 7 liegen. Diese Schrauben 31 sichern den Querbolzen 22 gegen unerwünschte Bewegungen oder Herauswandern. Da die Bohrungen 29 im Querbolzen 22 ein großes Spiel gegenüber den Schrauben 31 aufweisen, behindert dessen Festlegung nicht die Verspannung der Kolbenstange 6 in dem Gabelkopf 7 mit Hilfe der Klemmschrauben 23.

## Patentansprüche

1. Elektrischer Hochspannungs-Leistungsschalter, dessen in von Stützisolatoren (2) getragenen Unterbrechereinheiten angeordnete bewegliche Schaltstücke über eine Schaltstange (3) aus Isolierstoff und ein auf Erdpotential befindliches Umlenkgetriebe (4) von einem hydraulischen Antrieb (5) betätigt werden, dessen Kolbenstange (6), eine Dichtung (10) durchsetzend, aus dem Hydraulikzylinder (9) herausgeführt und über einen in einem Schutzrohr (11) geführten und auf seiner der Kolbenstange (6) zugewandten Stirnseite (12) mit einem Führungsring (13) versehenen Gabelkopf (7) über eine Koppelstange (8) mit dem Umlenkgetriebe (4) verbunden ist, und bei dem die Kolbenstange (6) in ein Gewinde (17) des Gabelkopfes (7) eingeschraubt und die Koppelstange (8) durch einen Querbolzen (22) in den Gabelansätzen (21) des Gabelkopfes (7) festgelegt ist,
**dadurch gekennzeichnet,** daß der Führungsring (13) in einem eine enge Passung zum Innendurchmesser (15) des Schutzrohres (11) aufweisenden, im Bereich der Stirnseite (12) angeordneten Ringansatz (14) des Gabelkopfes (7) liegt, daß dieser Ringansatz (14) durch eine Einschnürung (18) von dem Bereich mit dem Gewinde (17) für die Kolbenstange (6) getrennt ist und daß im Bereich des Gewindes (17) Längsschlitze (19) vorgesehen sind, die durch Klemmschrauben (23) überbrückbar sind.

2. Elektrischer Hochspannungs-Leistungsschalter nach Anspruch 1, **dadurch gekennzeichnet,** daß die Längsschlitze (19) in der Einschnürung (18) enden.

3. Elektrischer Hochspannungs-Leistungsschalter nach Anspruch 1 oder 2 , **dadurch gekennzeichnet,** daß in den Gabelansätzen (21) des Gabelkopfes (7) zumindest eine von der dem Umlenkgetriebe (4) zugewandten Stirnfläche (26) ausgehende, parallel zur Längsachse (24) des Gabelkopfes (7) verlaufende und nur in dem, vom Umlenkgetriebe (4) aus gesehen, hinter der Bohrung (27) für den Querbolzen (22) liegenden Bereich mit Gewinde (28) versehene Bohrung (25) vorgesehen ist, daß der Querbolzen (22), senkrecht zu seiner Längsachse verlaufend, zumindest eine entsprechende Bohrung (29) aufweist und daß jeweils eine Schraube (31) die jeweilige Bohrung (29) des Querbolzens (22) durchsetzend in den Gabelkopf (7) eingeschraubt ist, deren Kopf (32) auf der Stirnfläche (26) liegt.

4. Elektrischer Hochspannungs-Leistungsschalter nach Anspruch 3, **dadurch gekennzeichnet,** daß die von der Schraube (31) durchsetzte Bohrung (29) im Querbolzen (22) einen größeren Durchmesser (30) als die Bohrung (25) im Gabelkopf (7) aufweist.

## Claims

1. Electrical high-voltage circuit breaker whose moving contact elements, arranged in interruptor units borne by supporting insulators (2), are operated by a hydraulic drive (5), via a switching rod (3) of dielectric material and a deflection mechanism (4) at earth potential, the piston rod (6) of which hydraulic drive (5), passing through a seal (10), is guided out of the hydraulic cylinder (9) and is connected via a coupling rod (8) to the deflection mechanism (4), via a fork head (7), which is guided in a protective tube (11) and is provided with a guide ring (13) on its end face (12) facing the piston rod (6), and in which hydraulic drive (5) the piston rod (6) is screwed into a thread (17) of the fork head (7) and the coupling rod (8) is fixed by a transverse bolt (22) in the fork projections (21) of the fork head (7),
characterised in that the guide ring (13) is located in an annular projection (14) of the fork head (7), which annular projection (14) has a tight fit with respect to the internal diameter (15) of the protective tube (11), and is arranged in the region of the end face (12), in that said annular projection (14) is separated by a constriction (18) from the region having the thread (17) for the piston rod (6), and in that longitudinal slots (19) are provided in the region of the thread (17), which slots (19) can be bridged by clamping screws (23).

2. Electrical high-voltage circuit breaker according to Claim 1, characterised in that the longitudinal slots (19) end in the constriction (18).

3. Electrical high-voltage circuit breaker according to Claim 1 or 2, characterised in that there is provided in the fork projections (21) of the fork head (7) at least one hole (25), which originates from the end surface (26) facing the deflection mechanism (4), runs parallel to the longitudinal axis (24) of the fork head (7) and is provided with a thread (28) only in the region, seen from the deflection mechanism (4), located behind the hole (27) for the transverse bolt (22), in that the transverse bolt (22) has at least one corresponding hole (29), running at right angles to its longitudinal axis, and in that in each case one screw (31) is screwed into the fork head (7), passing through the respective hole (29) of the transverse bolt (22), the head (32) of which screw (31) rests on the end surface (26).

4. Electrical high-voltage circuit breaker according to Claim 3, characterised in that the hole (29) in the transverse bolt (22), through which the screw (31) passes, has a larger diameter (30) than the hole (25) in the fork head (7).

## Revendications

1. Disjoncteur électrique haute tension, dont les pièces de contact mobiles, disposées dans des unités de coupure portées par des isolateurs de support (2), sont actionnées par l'intermédiaire d'une barre de commutation (3) en matériau isolant et d'une transmission de renvoi (4) placée au potentiel de terre, par un dispositif d'entraînement hydraulique (5), dont la tige de piston (6), qui traverse une garniture d'étanchéité (10), ressort du vérin hydraulique (9) et est raccordée par l'intermédiaire d'une tige de couplage (8) à la transmission de renvoi (4) par l'intermédiaire d'une tête en forme de fourche (7) guidée dans un tube de protection (11) et équipée d'un anneau de guidage (13) sur sa face frontale (12) tournée vers la tige de piston (6), et dans lequel la tige de piston (6) est vissée dans un taraudage (17) de la tête en forme de fourche (7), et la tige de piston (8) est fixée par un boulon transversal (22) dans les parties saillantes (21) de la tête en forme de fourche (7),
caractérisé par le fait que l'anneau de guidage (13) est situé dans un appendice annulaire saillant (14) de la tête en forme de fourche (7), qui est étroitement ajusté sur le diamètre intérieur (15) du tube de protection (11) et qui est disposé au voisinage de la face frontale (12), que cet appendice saillant annulaire (14) est séparé par une zone rétrécie (18), de la partie comportant le taraudage (17) prévu pour la tige de piston (6), et que dans la zone du taraudage (17) sont prévues des fentes longitudinales (19), qui peuvent être fermées par des vis de serrage (23).

2. Disjoncteur électrique haute tension suivant la revendication 1, caractérisé par le fait que les fentes longitudinales (19) se terminent dans la partie rétrécie (18).

3. Disjoncteur électrique haute tension suivant la revendication 1 ou 2, caractérisé par le fait que dans les appendices saillants (21) de la tête en forme de fourche (7) est prévu au moins un perçage (25), qui débouche dans la face frontale (26) tournée vers la transmission de renvoi (4) et qui est parallèle à l'axe longitudinal (24) de la tête en forme de fourche (7) et comporte un taraudage (28) uniquement dans la zone située, lorsqu'on regarde à partir de la transmission de renvoi (4), en arrière du perçage (27) pour le boulon transversal (22), que ce boulon possède au moins un perçage correspondant (29) perpendiculaire à son axe longitudinal, et que dans la tête en forme de fourche (7) est vissée, de manière à traverser le perçage respectif (29) du boulon transversal (22), respectivement une vis (31), dont la tête (32) s'applique contre la surface frontale (26).

4. Disjoncteur électrique haute tension suivant la revendication 3, caractérisé par le fait que le perçage (29) traversé par la vis (31) et ménagé dans le boulon transversal (22) possède un diamètre (30) supérieur à celui du perçage (25) situé dans la tête en forme de fourche (7).
